# EUROPÄISCHE PATENTSCHRIFT

(11) **EP 3 774 630 B1**
(45) Veröffentlichungstag und Bekanntmachung des Hinweises auf die Patenterteilung: **01.05.2024**
(21) Anmeldenummer: 19712232.8
(22) Anmeldetag: 27.03.2019
(51) Int. Cl.: B66B 7/12

(54) **VERFAHREN UND VORRICHTUNG ZUM ÜBERWACHEN VON EIGENSCHAFTEN EINER TRAGMITTELANORDNUNG IN EINER AUFZUGANLAGE**
METHOD AND DEVICE FOR MONITORING THE PARAMETERS OF A LOADBEARING ASSEMBLY IN A LIFT SYSTEM
PROCÉDÉ ET DISPOSITIF DE SURVEILLANCE DES PROPRIÉTÉS D'UN DISPOSITIF DE SUSPENSION DANS UNE INSTALLATION D'ASCENSEUR

(30) Priorität: 27.03.2018 EP 18164231
(43) Veröffentlichungstag der Anmeldung: 17.02.2021
(73) Patentinhaber: INVENTIO AG, 6052 Hergiswil (CH)
(72) Erfinder: LIEBETRAU, Christoph, 5737 Menziken (CH)
(74) Vertreter: Inventio AG
(86) Internationale Anmeldenummer: PCT/EP2019/057694
(87) Internationale Veröffentlichungsnummer: WO 2019/185695

(56) Entgegenhaltungen:
- EP-A1- 1 731 470
- WO-A2-2005/097651
- CN-U- 205 419 374
- US-A- 6 123 176

## Beschreibung

Die vorliegende Erfindung betrifft ein Verfahren zum Überwachen von Eigenschaften einer Tragmittelanordnung in einer Aufzuganlage sowie eine zur Durchführung eines solchen Verfahrens konfigurierte Tragmittelüberwachungsvorrichtung. Die Erfindung betrifft ferner ein Computerprogrammprodukt sowie ein dieses speicherndes computerlesbares Medium.

In einer Aufzuganlage wird eine Aufzugkabine mithilfe einer Tragmittelanordnung entgegen der Schwerkraft gehalten sowie entlang eines Aufzugschachts verlagert. In den meisten Fällen hält und verlagert die Tragmittelanordnung auch ein Gegengewicht. Die Tragmittelanordnung umfasst typischerweise mehrere längliche Tragmittel. Die Tragmittel sind auf Zug hoch belastbar und quer zu ihrer Längsrichtung biegbar. Die Tragmittel können beispielsweise Tragriemen oder Tragseile sein. Zu der Tragmittelanordnung können ferner weitere Aufzugkomponenten zählen, mithilfe derer beispielsweise die Tragmittel innerhalb des Aufzugschachts befestigt werden, die Tragmittel und somit die daran befestigte Aufzugkabine verlagert werden und/oder die Tragmittel während einer solchen Verlagerung umgelenkt werden. Beispielsweise können solche weiteren Aufzugkomponenten Anhängeeinrichtungen umfassen, mithilfe derer eines der Tragmittel an einer Befestigungsstruktur in dem Aufzugschacht oder an einer zu bewegenden Aufzugkabine bzw. einem Gegengewicht befestigt werden kann. Die weiteren Aufzugkomponenten können auch rollenartige Bauteile wie zum Beispiel Antriebsscheiben, Umlenkrollen, Führungsrollen, etc. sein.

Eigenschaften der Tragmittel und der daraus gebildeten Tragmittelanordnung sind für den Einsatz in der Aufzuganlage derart konzipiert, dass unter normalen Betriebsbedingungen stets ein sicherer und zuverlässiger Betrieb der Aufzuganlage gewährleistet ist. Beispielsweise ist eine Anzahl von Tragmitteln in der Tragmittelanordnung sowie eine Ausgestaltung der einzelnen Tragmittel im Allgemeinen derart konzipiert, dass die Tragmittelanordnung allen unter normalen Betriebsbedingungen auftretenden Belastungen problemlos standhält.

Damit physikalische Eigenschaften der Tragmittelanordnung, wie sie ursprünglich konzipiert wurden, im tatsächlichen Einsatz auch implementiert werden, muss sichergestellt werden, dass die Tragmittelanordnung konzeptionsgemäß installiert und betrieben wird. Beispielsweise sollte die Tragmittelanordnung derart installiert werden, dass alle Tragmittel gemäß ihren Spezifikationen und im Allgemeinen möglichst alle gleich stark mechanisch belastet werden. Ferner sollte die Tragmittelanordnung derart betrieben werden, dass Situationen, in denen einzelne Tragmittel oder sonstige Komponenten der Tragmittelanordnung überbelastet würden oder übermäßigem Verschleiß ausgesetzt würden, möglichst vermieden werden. Außerdem sollten auch Betriebsbedingungen, die für Passagiere der Aufzuganlage unangenehme oder sogar gefährliche Situationen bewirken können, möglichst vermieden werden.

Insbesondere sollte überwacht werden, dass sich Eigenschaften der Tragmittelanordnung im Vergleich zu den konzeptionsgemäßen bzw. anfänglichen Eigenschaften nicht in übermäßiger Weise negativ verändern und somit schlimmstenfalls die Sicherheit der Aufzuganlage gefährdet wird.

Herkömmlich wurden Eigenschaften der Tragmittelanordnung einer Aufzuganlage meist im Rahmen einer Inspektion durch einen Techniker überwacht. Der Techniker musste dabei verschiedene Komponenten der Tragmittelanordnung manuell, visuell und/oder mithilfe mitzuführender Werkzeuge bzw. Gerätschaften prüfen. Dies erforderte einen hohen Aufwand, insbesondere da sich viele Inspektionen als rückblickend überflüssig herausstellten. Außerdem liefern von Personen durchgeführte Inspektionen nicht in allen Fällen zuverlässig eine Erkennung von negativen Veränderungen bei Eigenschaften der Tragmittelanordnung.

In der US 6,123,176 wird eine Vorrichtung zum Überwachen einer Seilspannung in einer Aufzuganlage und ein entsprechendes Verfahren vorgestellt. Auf mehrere Seile wirkende mechanische Spannungen werden dabei mittels Spannungssensoren gemessen und Relativniveaus der Spannung innerhalb der Mehrzahl von Seilen verglichen. Hierbei können jedoch lediglich bestimmte Veränderungen bei Eigenschaften der Tragmittelanordnung detektiert werden. Die EP1731470 offenbart ein Verfahren und eine Tragmittelüberwachungsvorrichtung laut den Oberbegriffen der Ansprüche 1 bzw. 9.

Es kann unter anderem ein Bedarf an einem verbesserten Verfahren zum Überwachen von Eigenschaften einer Tragmittelanordnung in einer Aufzuganlage sowie an einer zur Durchführung eines solchen Verfahrens ausgestalteten Tragmittelüberwachungsvorrichtung sowie einem entsprechend ausgebildeten Computerprogrammprodukt und einem damit versehenen computerlesbaren Medium bestehen. Insbesondere kann ein Bedarf daran bestehen, Eigenschaften einer Tragmittelanordnung automatisiert, zuverlässig und/oder bezüglich einer Vielzahl verschiedener, potentiell nachteilig wirkender Veränderungen der Tragmittelanordnung überwachen zu können.

Einem solchen Bedarf kann durch den Gegenstand gemäß einem der unabhängigen Ansprüche entsprochen werden. Vorteilhafte Ausführungsformen sind in den abhängigen Ansprüchen sowie der nachfolgenden Beschreibung definiert.

Gemäß einem ersten Aspekt der Erfindung wird ein Verfahren zum Überwachen von Eigenschaften einer Tragmittelanordnung in einer Aufzuganlage vorgeschlagen. Die Tragmittelanordnung weist hierbei mehrere Tragmittel auf, mittels derer eine Aufzugkabine gehalten und zu verlagern ist. Das Verfahren umfasst ein Messen von auf die Tragmittel wirkenden Zugkräften und ein anschließendes Ableiten von Änderungsinformationen, welche Veränderungen bei den Eigenschaften der Tragmittelanordnung angeben, durch Analysieren einer zeitlichen Entwicklung der gemessenen Zugkräfte.

Gemäß einem zweiten Aspekt der Erfindung wird eine Tragmittelüberwachungsvorrichtung zum Überwachen von Eigenschaften einer Tragmittelanordnung in einer Aufzuganlage nach Anspruch 9 vorgeschlagen. Die Tragmittelanordnung umfasst wiederum mehrere Tragmittel, mittels derer eine Aufzugkabine gehalten und zu verlagern ist. Die Tragmittelüberwachungsvorrichtung ist dazu konfiguriert, ein Verfahren gemäß einer Ausführungsform des ersten Aspekts der Erfindung auszuführen oder zu steuern.

Gemäß einem dritten nicht beanspruchten Aspekt wird ein Computerprogrammprodukt vorgeschlagen, welches computerlesbare Anweisungen umfasst, welche einen Computer dazu anweisen, ein Verfahren gemäß einer Ausführungsform des ersten Aspekts der Erfindung auszuführen oder zu steuern.

Gemäß einem vierten nicht beanspruchten Aspekt wird ein computerlesbares Medium mit einem darauf gespeicherten Computerprogrammprodukt gemäß einer Ausführungsform des dritten Aspekts der Erfindung vorgeschlagen.

Mögliche Merkmale und Vorteile von Ausführungsformen der Erfindung können unter anderem und ohne die Erfindung einzuschränken als auf nachfolgend beschriebenen Ideen und Erkenntnissen beruhend angesehen werden.

Wie einleitend bereits angemerkt, sollten Eigenschaften einer Tragmittelanordnung einer Aufzuganlage regelmäßig überwacht werden, um kritische Veränderungen bei diesen Eigenschaften rechtzeitig erkennen zu können und gegebenenfalls Gegenmaßnahmen einleiten zu können, sodass Situationen, in denen eine Sicherheit der Aufzuganlage gefährdet sein könnte, vermieden werden können.

Zu den zu überwachenden Komponenten der Tragmittelanordnung können dabei neben den mehreren Tragmitteln selbst auch Komponenten zählen, die mit diesen Tragmitteln zusammenwirken. Beispielsweise sollten auch die Eigenschaften von Rollen, welche die Tragmittel umlenken, überwacht werden. Der Begriff "Rollen" wird hierin generisch verwendet und soll sowohl aktiv angetriebene Rollen in Form von beispielsweise Antriebs- und Traktionsscheiben als auch passiv mitlaufende Rollen in Form von beispielsweise Umlenkrollen umfassen. Ferner können zu den zu überwachenden Komponenten auch Anhängeeinrichtungen zählen, mit denen die Tragmittel an tragenden Strukturen innerhalb des den Aufzug aufnehmenden Gebäudes fixiert werden können. Ferner können als zu überwachende Komponenten der Tragmittelanordnung auch solche Komponenten der Aufzuganlage verstanden werden, welche lediglich indirekt mit den Tragmitteln wechselwirken bzw. Eigenschaften oder ein Verhalten derselben beeinflussen. Zu solchen Komponenten können beispielsweise Führungskomponenten, wie z.B. im Aufzugschacht angebrachte Führungsschienen zählen, mithilfe derer die Aufzugkabine während ihrer Verlagerung geführt wird und deren aktuelle Eigenschaften sich auf die geführte Kabine und somit auf die mit der Kabine verbundenen und die Verlagerung bewirkenden Tragmittel auswirken.

Alternativ oder ergänzend zu einer regelmäßigen manuellen bzw. visuellen Inspektion der Tragmittelanordnung durch einen Techniker wurde in der US 6,123,176 ein automatisierter Ansatz vorgeschlagen, bei dem die auf Aufzugseile wirkenden mechanischen Spannungen mithilfe von Spannungssensoren gemessen werden und bei dem durch ein Vergleichen der Relativniveaus der Spannungen innerhalb der mehreren Aufzugseile auf aktuelle Zustände innerhalb des Aufzugssystems rückgeschlossen wird. Der vorgeschlagene Ansatz erlaubt jedoch lediglich, bestimmte Änderungen in der Tragmittelanordnung zu erkennen. Beispielsweise kann erkannt werden, wenn eines der Aufzugseile mit der Zeit seine Länge stärker verändert als andere Aufzugseile und sich dadurch eine Lastverteilung innerhalb der Mehrzahl von Aufzugseilen verändert.

Ausführungsformen der vorliegenden Erfindung liegt unter anderem die Erkenntnis zugrunde, dass durch ein Messen von auf die Tragmittel wirkenden Zugkräften und ein anschließendes spezielles Analysieren dieser gemessenen Zugkräfte auch Änderungen in den Eigenschaften der Tragmittelanordnung erkannt werden können, welche mit dem oben genannten herkömmlichen Ansatz nicht zuverlässig zu erkennen sind. Insbesondere soll bei dem hierin vorgeschlagenen Ansatz eine zeitliche Entwicklung der gemessenen Zugkräfte analysiert werden. Mit anderen Worten soll im Gegensatz zu dem herkömmlichen Ansatz, bei dem entweder weitgehend statisch vorherrschende Zugkräfte analysiert wurden oder augenblicklich vorherrschende Zugkräfte miteinander verglichen wurden, analysiert werden, wie sich die auf die Tragmittel wirkenden Zugkräfte mit der Zeit verändern. Wird dies bei einer Vielzahl von Aufzugssystemen durchgeführt und werden die dabei gemessenen zeitlichen Verläufe über die Aufzugssystemgrenzen mit anderen Aufzugssystemen verglichen, so kann basierend auf diesem Vergleich eine Vielzahl von typischen Verläufen in einer Art Liste gespeichert werde. Dies ermöglicht im Vergleich zu der herkömmlichen, auf ein einziges Aufzugssystem beschränkten Inspektion ein um ein Vielfaches genaueres und zuverlässigeres Ableiten von Änderungsinformationen, welche Veränderungen bei den Eigenschaften der Tragmittelanordnung angeben.

Insbesondere wurde erkannt, dass die auf die Tragmittel wirkenden Zugkräfte bei bestimmten Veränderungen der Eigenschaften der Tragmittelanordnung, d.h. beispielsweise bei bestimmten Defekten oder Verschleißerscheinungen, zeitlich in einer für die jeweilige Veränderung charakteristischen Weise variieren. Anders ausgedrückt kann für verschiedene Arten von Veränderungen der Eigenschaften der Tragmittelanordnung ein jeweils zugeordnetes Variationsmuster existieren, wobei das Variationsmuster angibt, in welcher Weise die jeweilige Veränderung zu zeitlichen Variationen bei den auf die Tragmittel wirkenden Zugkräften führt. In dem Aufzugssystem übergeordneten Vergleich, das heisst im Vergleich von mehreren Aufzugssystem können solche Variationsmuster besonders genau bestimmt werden. Dies gilt umso mehr, je mehr Datenpunkte vorhanden sind, das heisst je mehr Aufzugssysteme verglichen oder je länger der zeitliche Verlauf der Aufzeichnung ist. Eine zentrale, das heisst eine vom einzelnen Aufzugssystem externe und entfernte Auswerteeinrichtung, welche mit mehreren Aufzugssystem verbunden ist, ermöglicht einen solchen Vergleich.

Durch ein Analysieren der zeitlichen Entwicklung der gemessenen Zugkräfte innerhalb der Tragmittelanordnung kann somit bei Kenntnis der Variationsmuster in vielen Fällen zumindest qualitativ, in manchen Fällen sogar quantitativ, auf das Vorliegen typischer Änderungen bei den Eigenschaften der Tragmittelanordnung rückgeschlossen werden.

Für die Durchführung von Ausführungsformen des vorliegenden Verfahrens kann genutzt werden, dass in Aufzuganlagen häufig ohnehin technische Vorkehrungen getroffen werden, um die auf die Tragmittel wirkenden Zugkräfte messen zu können. Beispielsweise werden an der Tragmittelanordnung ein oder mehrere Gewichtssensoren vorgesehen, um über die auf die Tragmittel wirkenden Zugkräfte auf das Gewicht der Aufzugkabine rückschließen zu können. Dies kann notwendig sein, um einen Betrieb der Aufzuganlage bei zu hoher Beladung der Aufzugkabine vermeiden zu können. Die Information über das aktuelle Gewicht der Aufzugkabine kann auch dazu genutzt werden, erkennen zu können, ob sich in der Aufzugkabine aktuell Passagiere befinden oder nicht. Beispielsweise kann gewünscht sein, die Aufzugkabine ausschließlich dann zu einem bestimmten Stockwerk, beispielsweise einem obersten Stockwerk eines Gebäudes mit einer exklusiv von der Aufzugkabine zu bedienenden Penthouse-Wohnung, zu fahren, wenn die Aufzugkabine unbesetzt ist. Die bereits zu anderen Zwecken in der Aufzuganlage vorgesehenen Gewichts- bzw. Kraftsensoren an einer Tragmittelanordnung können zur Durchführung des hierin vorgeschlagenen Verfahrens genutzt werden, um die auf die Tragmittel wirkenden Zugkräfte zu messen.

Gemäß einer Ausführungsform der Erfindung kann durch das Analysieren zumindest eine der folgenden Änderungsinformationen abgeleitet werden:
Informationen über Verschleiß an einer Oberflächenprofilierung an einer Umfangsoberfläche einer eines der Tragmittel umlenkenden Rolle und/oder an einer Kontaktoberfläche eines der Tragmittel;
Informationen über Verschleiß an einer Traktionsfläche an einer Umfangsoberfläche einer eines der Tragmittel antreibenden Treibscheibe und/oder an einer Kontaktoberfläche eines der Tragmittel;
Informationen über Verschleiß an Führungskomponenten, welche die Aufzugkabine während einer Verlagerung derselben führen; und
Informationen über Verschleiß von Führungsstrukturen, welche zumindest eines der Tragmittel führen, während dieses beim Verlagern des Tragmittels von einer Rolle umgelenkt wird.

Mit anderen Worten können durch das Analysieren der zeitlichen Entwicklung der gemessenen Zugkräfte auf die Tragmittel verschiedene Arten von Informationen abgeleitet werden, die als Änderungsinformationen einen Rückschluss über den aktuellen Zustand der Tragmittelanordnung ermöglichen. Die Änderungsinformationen brauchen sich dabei nicht notwendigerweise auf Eigenschaften der Tragmittel selbst beziehen, sondern können sich insbesondere auf Eigenschaften von mit diesen Tragmitteln zusammenwirkenden und/oder deren Funktion indirekt beeinflussenden Aufzugkomponenten richten.

Beispielsweise kann an einer Umfangsoberfläche an einer Rolle wie beispielsweise einer Treibscheibe oder einer Umlenkrolle eine Oberflächenprofilierung vorgesehen sein. Die Oberflächenprofilierung kann eine verbesserte Traktion zwischen der Rolle und einem über diese Rolle laufenden Tragmittel bewirken. Ergänzend oder alternativ kann die Oberflächenprofilierung das darüber laufende Tragmittel in einer gewünschten Weise führen. Die Oberflächenprofilierung kann beispielsweise durch eine Vielzahl von V-förmigen, U-förmigen oder in anderer Weise konturierten Gräben an der Umfangsoberfläche der Rolle gebildet sein, wobei die Gräben im Allgemeinen parallel zu der Umfangsrichtung der Rolle verlaufen. Das mit der Rolle zusammenwirkende Tragmittel kann an seiner zu der Umfangsoberfläche der Rolle gerichteten Seite ebenfalls eine profilierte Kontaktoberfläche aufweisen, deren Oberflächenprofilierung vorzugsweise komplementär mit der Oberflächenprofilierung der Rolle zusammenwirken kann, sodass die gewünschte Traktion und/oder Seitenführung bewirkt werden kann.

Wenn an der Oberflächenprofilierung der Rolle und/oder des Tragmittels mit der Zeit Verschleiß auftritt, kann dies dazu führen, dass sich das zeitliche Verhalten von auf die Tragmittel der Tragmittelanordnung wirkenden Zugkräften insbesondere während des Verlagerns der Tragmittel zum Bewegen der Aufzugkabine in charakteristischer Weise ändert.

Beispielsweise können verschlissene Oberflächenprofilierungen dazu führen, dass die Oberflächenprofilierung an der Kontaktfläche des Tragmittels nicht mehr permanent in gewünschter Weise mit der Oberflächenprofilierung an der Umfangsfläche der Rolle komplementär ineinander eingreifend zusammenwirkt, sondern die beiden Oberflächenprofilierungen sich kurzzeitig aufgrund nicht mehr ausreichender seitlicher Führung seitlich zueinander versetzen. Mit anderen Worten kann das nicht mehr ausreichend seitlich geführte Tragmittel kurzzeitig mit seiner Oberflächenprofilierung leicht seitlich versetzt auf die Oberflächenprofilierung der Rolle auflaufen. Da sich hierdurch temporär der effektive Radius der Rolle ändert, können kurzzeitige Kraftspitzen auf das nicht mehr korrekt geführte Tragmittel bewirkt werden. Solche Kraftspitzen können charakteristische Eigenschaften aufweisen, anhand derer der Verschleiß an den Oberflächenprofilierungen erkannt werden kann. Gegebenenfalls kann durch eine Analyse des zeitlichen Verlaufs solcher Kraftspitzen sogar darauf rückgeschlossen werden, in welcher Weise die Oberflächenprofilierung verschlissen ist, wie stark der Verschleiß bereits fortgeschritten ist und/oder ob der Verschleiß die Oberflächenprofilierung an der Rolle, an dem Tragmittel oder an beiden betrifft. Entsprechende Informationen können in die abzuleitenden Änderungsinformationen aufgenommen werden.

Als weitere Möglichkeit können durch das vorgestellte Verfahren Informationen über einen Verschleiß an einer Traktionsfläche einer das Tragmittel antreibenden Treibscheibe und/oder einer mit dieser Treibscheibe zusammenwirkenden Kontaktfläche eines Tragmittels abgeleitet werden. Die Traktionsfläche bzw. die Kontaktfläche können dabei beispielsweise durch Ausbilden einer mikroskopischen oder makroskopischen Rauigkeit oder Profilierung gezielt dazu ausgestaltet sein, eine möglichst hohe Traktion, d.h. Kraftübertragung, zwischen der antreibenden Treibscheibe und dem angetriebenen Tragmittel zu bewirken. Aufgrund von Verschleiß kann sich die Traktion mindern. Dies kann wiederum zu charakteristischen Veränderungen bei den zeitlichen Entwicklungen der gemessenen Zugkräfte während des Verlagerns der Tragmittel führen. Beispielsweise kann ein Tragmittel aufgrund mangelhafter Traktion kurzzeitig durchrutschen oder ruckhaft befördert werden. Hiermit können auf das Tragmittel wirkende charakteristische Kraftspitzen einhergehen.

Weiterhin können Informationen über Verschleiß an Führungskomponenten, welche die Aufzugkabine während einer Verlagerung derselben führen, abgeleitet werden. Solche Führungskomponenten können beispielsweise Führungsschienen sein, welche die Aufzugkabine, während diese vertikal durch den Aufzugschacht bewegt wird, in horizontaler Richtung führen. Verschleiß an solchen Führungskomponenten kann beispielsweise dazu führen, dass die Aufzugkabine sich nicht mehr leichtgängig in vertikaler Richtung bewegen kann, sondern zum Beispiel durch ein kurzzeitiges übermäßiges Reiben an einer der Führungskomponenten in ihrer vertikalen Bewegung gehemmt wird. Dies kann wiederum zu charakteristischen Kraftspitzen auf die die Aufzugkabine verlagernden Tragmittel führen. Beispielsweise kann Verschleiß an einer Führungskomponente zu in Vertikalrichtung wirkenden Vibrationen auf die Aufzugkabine und damit auf die Tragmittelanordnung führen.

Als weiteres Beispiel können Informationen über Verschleiß an Führungsstrukturen an einem Tragmittel und/oder an einer ein Tragmittel umlenkenden Rolle abgeleitet werden. Die Führungsstrukturen dienen hierbei dazu, dass Tragmittel, während dieses verlagert wird und dabei von der Rolle umgelenkt wird, geeignet relativ zu der Rolle zu führen. Ein Verschleiß dieser Führungsstrukturen kann wiederum zu einer charakteristischen Veränderung bei der zeitlichen Entwicklung von gemessenen, auf die Tragmittel wirkenden Zugkräften führen.

Beispielsweise können an einer Treibscheibe nahe von deren axialen Rändern Führungsstrukturen in Form von Wulsten, an denen die Treibscheibe einen lokal vergrößerten Durchmesser aufweist, vorgesehen sein. Diese Führungsstrukturen können ein Tragmittel in Umfangsrichtung der Treibscheibe führen und insbesondere vermeiden, dass ein Tragmittel in axialer Richtung von der Treibscheibe abrutscht. Wenn eine solche Führungsstruktur mit der Zeit verschleißt, kann es dazu kommen, dass das nicht mehr ausreichend seitlich geführte Tragmittel kurzzeitig auf den die Führungsstruktur bildenden Wulst aufläuft und dabei eine temporäre Kraftspitze auf das Tragmittel bewirkt wird. Ein zeitlicher Verlauf einer solchen Kraftspitze kann wiederum charakteristisch für die genannte Art des Verschleißes sein.

Die vorangehend erwähnten Informationen werden neben dem Grad des Verschleisses auch von den Toleranzbereichen der vorangehend erwähnten Komponenten beeinflusst. Werden die zeitlichen Verläufe der Zugkräfte aufzugssystemübergreifend verglichen, also in einer externen und entfernten Auswerteeinrichtung, so ermöglicht es dieser Vergleich, die toleranzbedingten Abweichungen zu berücksichtigen. Auf Grund des zeitlichen Verlaufs können Kategorien gebildet werden, in den die Veränderung normiert auf eine anfängliche Toleranz analysiert wird. Das Ableiten von Änderungsinformationen, welche Veränderungen bei den Eigenschaften der Tragmittelanordnung angeben, kann so noch zuverlässiger erfolgen.

Gemäß einer Ausführungsform des erfindungsgemäßen Verfahrens werden auf jedes einzelne der Tragmittel wirkende Zugkräfte gemessen und das Ableiten der Änderungsinformationen wird durch Analysieren einer zeitlichen Entwicklung der gemessenen Zugkräfte auf die einzelnen Tragmittel durchgeführt.

Für eine Ausführungsform der erfindungsgemäßen Tragmittelüberwachungsvorrichtung bedeutet dies, dass diese an mehreren der Tragmitteln jeweils zumindest einen Sensor zum Messen von auf das jeweilige Tragmittel wirkenden Zugkräften aufweist und ferner über eine Auswerteeinrichtung zum Ableiten von Informationen über Veränderungen bei den Eigenschaften der Tragmittelanordnung durch Analysieren einer zeitlichen Entwicklung der gemessenen Zugkräfte verfügt.

Mit anderen Worten kann für die mehrere Tragmittel umfassende Tragmittelanordnung nicht lediglich ein einzelner Kraftmesssensor vorgesehen sein, wie dies herkömmlich beispielsweise zum Messen des Gewichts der Aufzugkabine ausreichend sein könnte. Stattdessen soll für jedes oder zumindest viele der Tragmittel die aktuell auf dieses Tragmittel wirkende Zugkraft individuell gemessen werden können. Hierzu kann für alle oder zumindest einige der Tragmittel jeweils ein individuell zugeordneter Kraftmesssensor vorgesehen sein, mithilfe dessen die aktuell auf dieses Tragmittel wirkende Zugkraft bestimmt werden kann. Die in einem gemeinsamen Zeitpunkt auf die verschiedenen Tragmittel wirkenden Zugkräfte können in diesem Fall gemessen und anschließend analysiert werden, um daraus die gewünschten Änderungsinformationen hinsichtlich der Eigenschaften in der Tragmittelanordnung ableiten zu können.

Gemäß einer konkreten Ausführungsform kann beim Ableiten der Änderungsinformationen die zeitliche Entwicklung der gemessenen Zugkräfte auf verschiedene der Tragmittel verglichen werden.

Anders ausgedrückt brauchen die gewünschten Änderungsinformationen nicht durch Analyse einer einzelnen zeitlichen Entwicklung der beispielsweise von einem einzelnen Sensor gemessenen Zugkräfte abgeleitet werden. Stattdessen stehen Messergebnisse von verschiedenen Sensoren bereit und geben die zeitliche Entwicklung von Zugkräften, die auf verschiedene Tragmittel der Tragmittelanordnung wirken, an. Durch Analyse, d.h. beispielsweise einen Vergleich, dieser verschiedenen zeitlichen Entwicklungen von Zugkräften können ergänzende Informationen abgeleitet werden, welche einen Rückschluss auf Art und/oder Ausmaß von Veränderungen bei Eigenschaften der Tragmittelanordnung ermöglichen.

Beispielsweise können Kraftspitzen, die auf alle Tragmittel einer Tragmittelanordnung gleichzeitig wirken und somit von den verschiedenen Sensoren gleichzeitig gemessen werden, darauf hindeuten, dass sich die Kabine als Ganzes bewegt und dabei, beispielsweise aufgrund von lokal auftretenden Reibungen an Führungskomponenten, temporäre Beschleunigungen bewirkt werden. Wenn jedoch Kraftspitzen nur bei einem oder wenigen der Tragmittel einer Tragmittelanordnung gemessen werden, kann dies darauf hindeuten, dass das beziehungsweise die betroffenen Tragmittel einem übermäßigen Verschleiß unterliegen.

Gemäß einer Ausführungsform der Erfindung können die Änderungsinformationen abgeleitet werden durch Analysieren eines Gradienten der zeitlichen Entwicklung der gemessenen Zugkräfte, Analysieren eines Frequenzspektrums der zeitlichen Entwicklung der gemessenen Zugkräfte und/oder Analysieren einer Amplitude der zeitlichen Entwicklung der gemessenen Zugkräfte.

Mit anderen Worten können die gemessenen Zugkräfte dahingehend analysiert werden, wie schnell sich die Zugkräfte mit der Zeit ändern, d.h. wie steil ein zeitbezogener Gradient der zeitlich variierenden Zugkräfte ist. Sich sehr schnell ändernde Zugkräfte können auf ruckartige Bewegungen der Tragmittel hindeuten, welche für bestimmte Änderungen von Eigenschaften der Tragmittelanordnung charakteristisch sein können. Auch eine Art und Weise, wie sich der Gradient der zeitlich variierenden Zugkräfte mit der Zeit verändert, kann charakteristisch für bestimmte innerhalb der Tragmittelanordnung auftretende Veränderungen sein.

Alternativ oder ergänzend können die gemessenen Zugkräfte dahingehend analysiert werden, wie sich deren Frequenzspektrum verhält. Jede Änderung von Zugkräften kann als Überlagerung von periodisch auftretenden Zugkräften interpretiert werden, sodass ein zeitliches Profil der sich ändernden Zugkräfte in Form eines Frequenzspektrums dargestellt werden kann. Beispielsweise können die sich ändernden Zugkräfte mittels einer Fouriertransformation analysiert werden. Eine Art und Weise, wie sich die gemessenen Zugkräfte mit der Zeit verändern, und somit das zugehörige Frequenzspektrum, kann wie erwähnt charakteristisch für eine bestimmte Änderung von Eigenschaften der Tragmittelanordnung sein, sodass verschiedene Änderungen solcher Eigenschaften anhand ihrer charakteristischen Frequenzspektren qualitativ und/oder quantitativ erkannt und somit unterschieden werden können.

Als weitere Alternative oder ergänzend kann auch das Ausmaß, das heißt die Amplitude, sich mit der Zeit ändernder Zugkräfte einen Rückschluss über die hierfür ursächliche Änderung von Eigenschaften der Tragmittelanordnung ermöglichen.

Gemäß einer Ausführungsform der Erfindung können durch das Messen der Zugkräfte erhaltene Messwerte an eine entfernt zu der Aufzuganlage befindliche externe Auswerteeinrichtung übermittelt werden und das Ableiten der Informationen in der Auswerteeinrichtung, durchgeführt werden.

Anders ausgedrückt kann bei einer Ausführungsform der Tragmittelüberwachungsvorrichtung die Auswerteeinrichtung extern und entfernt zu der Aufzuganlage angeordnet sein. Extern und entfernt meint im Vorangehend und Nachfolgenden ausserhalb des Aufzugssystems, insbesondere ausserhalb des Gebäudes, in welchem sich das Aufzugsystem befindet. Eine externe und entfernte Auswerteeinrichtung kann für zwei oder mehrere Aufzugsysteme, das heisst als zentralisierte Auswerteeinrichtung eingesetzt werden. Dies ermöglicht nicht nur das Einsparen von Auswerteeinrichtungen, sondern auch, dass die Daten von mehreren Aufzugssystemen an einem zentralen Ort vorhanden sind. Dies wiederum ermöglicht das Ableiten von Änderungsinformationen, welche Veränderungen bei den Eigenschaften der Tragmittelanordnung angeben, durch Analysieren einer zeitlichen Entwicklung der gemessenen Zugkräfte, basierend auf anlageübergreifenden Vergleichen. Dies ermöglicht die Erhöhung der Zuverlässigkeit in Bezug auf das Ableiten von Änderungsinformationen. Je grösser die Anzahl Aufzugssysteme und je länger die gespeicherten zeitlichen Verläufe der Zugkräfte dieser Aufzugssysteme, desto besser kann die externe und entfernte Auswerteeinrichtung Informationen ableiten. Eine externe und entfernte Auswerteeinrichtung erlaubt es somit, aus dem Vergleich von einer Vielzahl von zeitlichen Verläufen von Zugkräften in Tragemitteln von unterschiedlichen Aufzugssystem bessere Information in Bezug auf den Zustand der Tragmittel zu gewinnen.

Mit anderen Worten braucht die Analyse der auf die Tragmittel wirkenden Zugkräfte, wie sie beispielsweise von in das Aufzugssystem integrierten Sensoren gemessen wurden, nicht notwendigerweise mittels einer in dem Aufzugsystem enthaltenen Vorrichtung wie beispielsweise einer Aufzugsteuerung oder einer lokal vorgesehenen Auswerteeinrichtung durchgeführt werden. Dies ist zwar prinzipiell möglich, kann aber zusätzlichen Aufwand an vorzusehender Hardware und/oder damit einhergehenden Installations- bzw. Wartungsarbeiten mit sich bringen.

Stattdessen kann vorgesehen sein, die gemessenen Zugkräfte an eine extern und entfernt angeordnete Auswerteeinrichtung außerhalb der Aufzuganlage zu übermitteln und dort analysieren zu lassen, um letztendlich die Änderungsinformationen abzuleiten. Die externe Auswerteeinrichtung kann beispielsweise in einem entfernt gelegenen Überwachungszentrum vorgesehen sein, mithilfe dessen zum Beispiel viele verschiedene Aufzuganlagen überwacht werden können. Alternativ kann die externe Auswerteeinrichtung mithilfe von Rechnern ausgebildet werden, die Teil einer Datenwolke ("Cloud") sind. Die Auswerteeinrichtung kann dabei beispielsweise über ein Netzwerk des sogenannten "Internets der Dinge" (IoT - Internet of Things) mit Daten-liefernden Komponenten der Aufzuganlage verbunden sein. Daten oder Signale, welche die von Messsensoren gemessenen Zugkräfte wiedergeben, können zwischen der die Messsensoren enthaltenden Aufzuganlage und der externen Auswerteeinrichtung über Datenübertragungseinrichtungen beispielsweise drahtgebunden oder drahtlos übertragen werden. Die Auswertung der Daten in der Datenwolke ermöglicht basierend auf Daten von einer Vielzahl von Messungen von einer Vielzahl von Aufzugssystemen das zuverlässige Ableiten von Änderungsinformationen, welche Veränderungen bei den Eigenschaften der Tragmittelanordnung angeben. Damit kann laufend die durch vorab durchgeführte Versuche oder anhand von vorangehend gemachten Erfahrungen erstellte Liste von bekannten Veränderungen, wie sie in Tragmittelanordnungen auftreten, und für diese charakteristisch erscheinender zeitlicher Veränderungen bei den auf die Tragmittel wirkenden Zugkräften verfeinert werden. Weiter entfällt das anschliessende Aktualisieren dieser Liste von bekannten Veränderungen in einer Vielzahl von einzelne, im Aufzugssystem integrierte Auswerteeinrichtungen. Das Ableiten von Änderungsinformationen wird durch die externe und entfernte Auswerteeinrichtung also verbessert und vereinfacht.

Gemäß einer Ausführungsform der Erfindung kann für einen Fall, dass die abgeleiteten Änderungsinformationen Änderungen bei den Eigenschaften einer Tragmittelanordnung angeben, gemäß denen eine Inspektion der Aufzuganlage erforderlich ist, ein Benachrichtigungssignal ausgegeben werden.

Mit anderen Worten kann unter der Bedingung, dass anhand der zuvor abgeleiteten Änderungsinformationen erkannt werden kann, dass in der Tragmittelanordnung Änderungen stattgefunden haben, die eine Inspektion der Aufzuganlage notwendig erscheinen lassen, ein entsprechendes Benachrichtigungssignal ausgegeben werden. Das Benachrichtigungssignal kann beispielsweise an einen Wartungstechniker übermittelt werden. Auf diese Weise kann der Wartungstechniker bedarfsgerecht darüber informiert werden, wann eine Inspektion der Aufzuganlage nötig erscheint. Der Wartungstechniker kann somit einerseits die Aufzuganlage rechtzeitig inspizieren, bevor z.B. gravierende Schädigungen auftreten oder deren sicherer Betrieb gefährdet wird. Andererseits können unnötige Inspektionen vermieden werden.

Ob Bedingungen vorliegen, welche eine Inspektion der Aufzuganlage notwendig erscheinen lassen, kann nach der Analyse der zeitlichen Entwicklung der gemessenen Zugkräfte, das heißt nachdem erkannt wurde, welche Art und/oder welches Ausmaß von Änderungen bei Eigenschaften der Tragmittelanordnung aufgetreten sind, situationsgerecht entschieden werden.

Beispielsweise kann durch vorab durchzuführende Versuche oder anhand von vorangehend gemachten Erfahrungen eine Liste von bekannten Veränderungen, wie sie in Tragmittelanordnungen auftreten, und für diese charakteristisch erscheinender zeitlicher Veränderungen bei den auf die Tragmittel wirkenden Zugkräften erstellt werden. Für jede der möglichen Änderungen kann dann angegeben werden, als wie kritisch sie anzusehen ist. Dabei kann für bestimmte Änderungen angegeben werden, dass diese eine Inspektion der Aufzuganlage notwendig erscheinen lassen. Für andere Änderungen kann sogar angegeben werden, dass bei deren Auftreten der Betrieb der Aufzuganlage modifiziert oder sogar ganz eingestellt werden sollte.

Gemäß einer konkreten Ausführungsform der Erfindung kann das Benachrichtigungssignal eine Hinweisinformation betreffend die abgeleiteten Änderungsinformationen über Veränderungen bei den Eigenschaften einer Tragmittelanordnung enthalten.

Anders ausgedrückt kann beispielsweise ein Techniker mit dem Benachrichtigungssignal nicht nur darüber informiert werden, dass eine Inspektion notwendig erscheint, sondern es können dem Techniker ergänzend Hinweise gegeben werden, inwiefern sich Eigenschaften der Tragmittelanordnung derart geändert haben, dass diese inspiziert werden sollte. Anhand dieser ergänzend übermittelten Hinweisinformation kann der Techniker beispielsweise seine Inspektion besser planen, gegebenenfalls bereits vorab Ersatzteile besorgen und/oder einen für die Inspektion zu erwartenden Aufwand abschätzen. Solche Hinweisinformation können bei einer externen und entfernten Auswerteeinrichtung auf Grund der Vielzahl von Daten von verschieden Aufzuganlagen mühelose laufend verfeinert werden.

Gemäß einer Ausführungsform der erfindungsgemäßen Tragmittelüberwachungsvorrichtung können die Sensoren, mittels derer die auf die Tragmittel wirkenden Zugkräfte gemessen werden sollen, jeweils in eine Anhängeeinrichtung integriert sein, wobei die Anhängeeinrichtung dazu konfiguriert ist, zumindest eines der Tragmittel an einer Befestigungsstruktur anzuhängen.

Mit anderen Worten können die Kraftmesssensoren platzsparend und/oder kostensparend direkt in eine Anhängeeinrichtung integriert sein. Die Anhängeeinrichtung kann strukturell dazu ausgestaltet sein, ein oder mehrere Tragmittel an der Befestigungsstruktur, an welcher die Tragmittel angebracht werden sollen, zu fixieren. Die Befestigungsstruktur kann beispielsweise eine tragende Struktur eines die Aufzuganlage aufnehmenden Gebäudes sein. Alternativ kann jeweils eine Befestigungsstruktur an der Aufzugkabine und/oder dem Gegengewicht vorgesehen sein. Typischerweise wirkt die Anhängeeinrichtung mit einem Endbereich eines Tragmittels zusammen, um diesen Endbereich zum Beispiel an einer tragenden Aufzugschachtdecke bzw. an der Aufzugkabine und dem Gegengewicht anzubringen.

Ausführungsformen des hierin beschriebenen Verfahrens können mithilfe eines Computers bzw. einer programmierbaren Steuerung oder Auswerteeinrichtung implementiert oder gesteuert werden. Gemäß dem dritten Aspekt der Erfindung kann hierbei ein Computerprogrammprodukt dazu eingesetzt werden, den Computer bzw. die Steuerung oder Auswerteeinrichtung geeignet zu instruieren. Das Computerprogrammprodukt kann in jeder beliebigen computerlesbaren Sprache formuliert sein. Der Computer bzw. die Steuerung und Auswerteeinrichtung können über die notwendige Hardware, insbesondere über einen Prozessor zum Verarbeiten von Daten betreffend die gemessenen Zugkräfte, einen Speicher zum Speichern solcher Daten und/oder Schnittstellen zum Eingeben bzw. Ausgeben solcher Daten verfügen.

Das Computerprogrammprodukt kann auf einem beliebigen computerlesbaren Medium wie beispielsweise einem Flash-Speicher, einer CD, einer DVD, RAM, ROM. PROM, EPROM, etc. gespeichert sein. Das Computerprogrammprodukt kann auch auf einem oder mehreren Servern gespeichert sein, von denen aus es über ein Netzwerk, insbesondere über das Internet, heruntergeladen werden kann. Der Server kann Teil einer Datenwolke (Cloud) sein.

Es wird darauf hingewiesen, dass einige der möglichen Merkmale und Vorteile der Erfindung hierin mit Bezug auf unterschiedliche Ausführungsformen, insbesondere teilweise mit Bezug auf ein erfindungsgemäßes Überwachungsverfahren und teilweise mit Bezug auf eine erfindungsgemäße Tragmittelüberwachungsvorrichtung, beschrieben sind. Ein Fachmann erkennt, dass die Merkmale in geeigneter Weise kombiniert, übertragen, angepasst oder ausgetauscht werden können, um zu weiteren Ausführungsformen der Erfindung zu gelangen.

Nachfolgend werden Ausführungsformen der Erfindung unter Bezugnahme auf die beigefügte Zeichnung beschrieben, wobei weder die Zeichnung noch die Beschreibung als die Erfindung einschränkend auszulegen sind.

Fig. 1 zeigt eine Aufzuganlage mit einer Tragmittelüberwachungsvorrichtung zum Durchführen eines Verfahrens gemäß einer Ausführungsform der vorliegenden Erfindung.

Die Figur ist lediglich schematisch und nicht maßstabsgetreu. Gleiche Bezugszeichen bezeichnen gleiche oder gleichwirkende Merkmale.

Fig. 1 zeigt eine Aufzuganlage 1, in der eine Aufzugkabine 5 und ein Gegengewicht 7 mithilfe einer Tragmittelanordnung 9 innerhalb eines Aufzugschachts 3 vertikal verlagert werden können. Die Tragmittelanordnung 9 verfügt über mehrere Tragmittel 11 in Form von Seilen oder Riemen. Die Tragmittel 11 sind in der dargestellten 2:1-artigen Konfiguration mit ihren Enden über Anhängeeinrichtungen 21 an einer Decke des Aufzugschachts 3 angehängt. Alternativ könnten die Tragmittel 11 bei einer 1: 1 -artigen Konfiguration auch mit ihren Enden über eine Anhängeeinrichtung an der Aufzugkabine 5 bzw. dem Gegengewicht 7 angehängt sein. Die Tragmittel 11 können über eine von einer Antriebsmaschine 13 angetriebene Treibscheibe 15 angetrieben werden und gegebenenfalls über Umlenkrollen 17, welche unter anderem an der Aufzugkabine 5 und/oder an dem Gegengewicht 7 angebracht sein können, umgelenkt werden. Die Treibscheibe 15 und die Umlenkrollen 17 können nachfolgend generisch als Rollen 16 bezeichnet werden. Ihnen gemeinsam ist, dass sie mit einem oder mehreren der Tragmittel 11 der Tragmittelanordnung 9 zusammenwirken und deren Verlauf dabei im Allgemeinen umlenken. Ein Betrieb der Antriebsmaschine 13 kann durch eine Aufzugsteuerung 19 gesteuert werden.

Die dargestellte Aufzuganlage 1 beinhaltet mehrere Sensoren 29, mithilfe derer Zugkräfte, welche auf die Tragmittel 11 wirken, gemessen werden können. Messergebnisse können mittels einer Datenübertragungseinrichtung 23 drahtgebunden oder drahtlos an eine Auswerteeinrichtung 25 übertragen und dort hinsichtlich einer zeitlichen Entwicklung der gemessenen Zugkräfte analysiert werden, um aus ihnen gewünschte Änderungsinformationen ableiten zu können. Die Auswerteeinrichtung 25 kann Teil der Aufzuganlage 1 sein. Alternativ kann die Auswerteeinrichtung extern und entfernt zu der Aufzuganlage 1 vorgesehen sein. Die Sensoren 29 bilden zusammen mit der Auswerteeinrichtung 25 eine Tragmittelüberwachungsvorrichtung 27.

In Fig. 1 sind 2 gestrichelt umrandete Bereiche vergrößert und um 90° gedreht wiedergegeben, um Details eines mit der Treibscheibe 15 wechselwirkenden Tragmittels 11 einerseits und Details einer möglichen Ausbildung einer Anhängeeinrichtung 21 andererseits darzustellen.

Im dargestellten Beispiel ist das Tragmittel 11 als Riemen ausgebildet. An einer unteren Seite weist der Riemen V-förmige Längsnuten auf, die eine Oberflächenprofilierung bilden. Der Riemen schmiegt sich an eine Traktionsfläche 47, welche von einer Umfangsfläche der Treibscheibe 15 gebildet wird. Die Traktionsfläche 47 ist ebenfalls mit einer Oberflächenprofilierung 45 ausgebildet, die im Wesentlichen komplementär zu derjenigen Oberflächenprofilierung des Riemens ist. An entgegengesetzten axialen Rändern weist die Treibscheibe 15 wulstartige Seitenführungsstrukturen 49 auf. Die Seitenführungsstrukturen 49 werden durch Bereiche der Treibscheibe 15 mit vergrößertem Radius und steiler Seitenflanke gebildet, sodass das Tragmittel 11 seitlich von den beiden Seitenführungsstrukturen 49 geführt wird und an einem axialen Abgleiten von der Treibscheibe 15 gehindert wird.

Die Anhängeeinrichtung 21 dient dazu, mehrere der in einer Tragmittelanordnung 9 enthaltenen Tragmittel 11 an einer Befestigungsstruktur 39 wie beispielsweise im dargestellten Fall einer Decke des Aufzugschachts 3 anzuhängen. Die einzelnen Tragmittel 11 sind hierzu jeweils schlaufenartig in einer Klemmvorrichtung 31 aufgenommen, in der sie durch eine klemmende Wirkung eines Keils 32 kraftschlüssig klemmend gehalten sind. Jede der Klemmvorrichtungen 31 ist über einen Stab 33, der durch eine jeweilige Öffnung in der Befestigungsstruktur 39 hindurch reicht, mit einer zugeordneten Feder 35 verbunden, über die letztendlich die von dem Tragmittel 11 bewirkte Zugkraft auf eine Druckplatte 37 übertragen wird. Zwischen jeder der Druckplatten 37 und der Befestigungsstruktur 39 ist jeweils ein Sensor 29 vorgesehen, über den die von der Druckplatte 37 ausgeübte Kraft gemessen werden kann und somit die von dem zugehörigen Tragmittel 11 ausgeübte Zugkraft ermittelt werden kann.

Alternativ zu der in der Figur dargestellten Ausgestaltung sind viele weitere Möglichkeiten vorstellbar, bei denen mithilfe von geeignet ausgebildeten und positionierten Sensoren 29 die auf die Tragmittel 11 wirkenden Zugkräfte gemessen werden können. Beispielsweise ist vorstellbar, einen Kraftmesssensor direkt in die mit dem Keil 32 versehene Klemmvorrichtung 31 zu integrieren, wodurch unter anderem eine Anzahl von Bauelementen verringert werden könnte.

Mithilfe der Auswerteeinrichtung 25 können die von den Sensoren 29 gemessenen Zugkräfte hinsichtlich ihrer zeitlichen Entwicklung analysiert werden. Dadurch können Änderungsinformationen abgeleitet werden, die beispielsweise Informationen über einen Verschleiß an der Oberflächenprofilierung 45 oder an der Traktionsfläche 47 enthalten können.

Beispielsweise kann es bei einem Verschleiß der Oberflächenprofilierung 45 dazu kommen, dass das Tragmittel 11 nicht mehr korrekt in Bezug auf die Treibscheibe 15 geführt wird, sondern sich temporär in axialer Richtung der Treibscheibe 15 leicht bewegt und dabei die Oberflächenprofilierung des Tragmittels 11 seitlich in Bezug auf die Oberflächenprofilierung 45 der Treibscheibe 15 versetzt wird und dabei an dieser ansteigend aufläuft. Dies kann dazu führen, dass das Tragmittel 11 kurzzeitig scheinbar von einer Treibscheibe 15 mit einem größeren Radius angetrieben wird und somit mit einer höheren Umfangsgeschwindigkeit gefördert wird, sodass Kräfte auf das Tragmittel 11 temporär ansteigen. Sobald das Tragmittel 11 mit seiner Oberflächenprofilierung wieder in seine korrekt geführte Position zurückrutscht, reduzieren sich diese Kräfte wieder. Das Ansteigen und anschließende Sinken der Zugkräfte auf das Tragmittel 11 kann hinsichtlich eines Gradienten, eines Frequenzspektrums und/oder einer Amplitude der zeitlichen Entwicklung der Zugkräfte charakteristisch für das seitliche Versetzen des Tragmittels 11 relativ zu der Treibscheibe 15 sein, sodass durch geeignete Analyse dieser Größen auf die Art und/oder das Ausmaß des Verschleißes der Oberflächenprofilierung 45 rückgeschlossen werden kann.

In ähnlicher Weise kann auf einen Verschleiß an der Traktionsfläche 47 rückgeschlossen werden, sofern es durch einen solchen Verschleiß beispielsweise zu einer verringerten Reibkraft zwischen der Traktionsfläche 47 der Treibscheibe 15 und der daran anliegenden Kontaktfläche des Tragmittels 11 kommt und es durch diese verringerte Reibkraft beispielsweise zu einem kurzzeitigen, ruckartigen Durchrutschen des Tragmittels 11 relativ zu der Traktionsfläche 47 kommt. Auch hier können analysierte Gradienten, Frequenzspektren und/oder Amplituden einen Hinweis auf Art und/oder Ausmaß des Verschleißes der Traktionsfläche 47 liefern.

Durch geeignetes Analysieren der gemessenen Zugkräfte auf die Tragmittel 11 können auch Fälle detektiert werden, bei denen beispielsweise die Aufzugkabine 5 mithilfe von Führungskomponenten 41 in Form von Führungsschienen 43 und daran entlang gleitenden Führungsschuhen (nicht dargestellt) während ihrer vertikalen Bewegung entlang des Aufzugschachts 3 geführt wird und an den Führungskomponenten 41 ein Verschleiß eingetreten ist. Beispielsweise können die Führungskomponenten 41 einen Verschleiß dahingehend aufweisen, dass auf die Aufzugkabine 5 bewirkte Kräfte nicht mehr gleichmäßig bewirkt werden, sondern beispielsweise ruckartige Kräfte auf die Aufzugkabine 5 induziert werden. Diese werden an die die Aufzugkabine 5 haltenden Tragmittel 5 weitergegeben und können somit mithilfe der Sensoren 29 gemessen werden. Durch eine Analyse von Gradienten, Frequenzspektren und/oder Amplituden der gemessenen Zugkräfte kann auch in diesem Fall auf Art und/oder Ausmaß von durch den Verschleiß der Führungskomponenten 41 bewirkten Änderungen bei den Eigenschaften der Tragmittelanordnung 9 rückgeschlossen werden.

Ferner kann mit Ausführungsformen des hierin beschriebenen Verfahrens auch auf einen Verschleiß bei Führungsstrukturen 49 rückgeschlossen werden, welche beispielsweise an der Treibscheibe 15 das Tragmittel 11 seitlich führen und an einem Abrutschen hindern. Ein Verschleiß an diesen Führungsstrukturen 49 kann dazu führen, dass sich das Tragmittel 11 kurzzeitig in axialer Richtung der Treibscheibe 15 versetzen kann und dabei auf die Führungsstrukturen 49 teilweise aufläuft. Der hierdurch bewirkte scheinbar vergrößerte Radius der Treibscheibe 15 bewirkt eine kurzzeitige Kraftspitze auf das Tragmittel 11, bevor dieses wieder an seine korrekte Position auf der Traktionsfläche zurückrutscht. Ein Gradient, ein Frequenzspektrum und/oder eine Amplitude dieser Kraftspitze können charakteristisch für den Verschleiß an der Führungsstruktur 49 sein.

Sofern erkannt wird, dass eine ermittelte Änderungsinformation eine Änderung von Eigenschaften der Tragmittelanordnung 9 angibt, die derart signifikant ist, dass es notwendig erscheint, die Aufzuganlage zu inspizieren, kann die Auswerteeinrichtung 25 ein Benachrichtigungssignal ausgeben. Dieses Benachrichtigungssignal kann beispielsweise einer externen Überwachungszentrale bzw. einem die Inspektion durchführenden Techniker übermittelt werden. In das Benachrichtigungssignal kann gegebenenfalls eine Hinweisinformation integriert werden, die einen Hinweis über die Art und/oder das Ausmaß einer erkannten Veränderung bei den Eigenschaften der Tragmittelanordnung 9 beinhaltet, sodass die Inspektion zielgerichtet vorbereitet und ausgeführt werden kann.

Das hierin vorgeschlagene Verfahren und die zu seiner Ausführung vorgesehene Tragmittelüberwachungsvorrichtung 27 können eine vereinfachte Installation der Tragmittelanordnung 9, einen reduzierten Aufwand bei der Wartung der Tragmittelanordnung 9 und/oder eine erhöhte Zuverlässigkeit bei der Überwachung von Eigenschaften der Tragmittelanordnung 9 ermöglichen.

Abschließend ist darauf hinzuweisen, dass Begriffe wie "aufweisend", "umfassend", etc. keine anderen Elemente oder Schritte ausschließen und Begriffe wie "eine" oder "ein" keine Vielzahl ausschließen. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

## Patentansprüche

1. Verfahren zum Überwachen von Eigenschaften einer Tragmittelanordnung (9) in einer Aufzuganlage (1), wobei die Tragmittelanordnung (9) mehrere Tragmittel (11) aufweist, mittels derer eine Aufzugkabine (5) gehalten und zu verlagern ist, wobei das Verfahren aufweist:
Messen von auf die Tragmittel (11) wirkenden Zugkräften; **gekennzeichnet durch** Ableiten von Änderungsinformationen, welche Veränderungen bei den Eigenschaften der Tragmittelanordnung (9) angeben, durch Analysieren einer zeitlichen Entwicklung der gemessenen Zugkräfte.

2. Verfahren nach Anspruch 1, wobei durch das Analysieren zumindest eine der folgenden Änderungsinformationen abgeleitet wird:
Informationen über Verschleiß an einer Oberflächenprofilierung (45) an zumindest einer einer Umfangsoberfläche einer eines der Tragmittel (11) umlenkenden Rolle (16) und einer Kontaktoberfläche eines der Tragmittel (11);
Informationen über Verschleiß an einer Traktionsfläche (47) an zumindest einer einer Umfangsoberfläche einer eines der Tragmittel (11) antreibenden Treibscheibe (15) und einer Kontaktoberfläche eines der Tragmittel (11);
Informationen über Verschleiß an die Aufzugkabine (5) während einer Verlagerung derselben führenden Führungskomponenten (41); und
Informationen über Verschleiß von Seitenführungsstrukturen (49) zum Führen eines der Tragmittel (11), während dieses beim Verlagern des Tragmittels (11) von einer Rolle (16) umgelenkt wird.

3. Verfahren nach einem der vorangehenden Ansprüche, wobei auf jedes einzelne der Tragmittel (11) wirkende Zugkräfte gemessen werden und wobei das Ableiten der Änderungsinformationen durch Analysieren einer zeitlichen Entwicklung der gemessenen Zugkräfte auf die einzelnen Tragmittel (11) durchgeführt wird.

4. Verfahren nach Anspruch 3, wobei beim Ableiten der Änderungsinformationen die zeitliche Entwicklung der gemessenen Zugkräfte auf verschiedene der Tragmittel (11) verglichen wird.

5. Verfahren nach einem der vorangehenden Ansprüche, wobei die Informationen durch Analysieren zumindest eines Parameters ausgewählt aus der Gruppe umfassend:
- einen Gradienten der zeitlichen Entwicklung der gemessenen Zugkräfte,
- ein Frequenzspektrum der zeitlichen Entwicklung der gemessenen Zugkräfte, und
- eine Amplitude der zeitlichen Entwicklung der gemessenen Zugkräfte, abgeleitet werden.

6. Verfahren nach einem der vorangehenden Ansprüche, wobei durch das Messen der Zugkräfte erhaltene Messwerte an eine entfernt zu der Aufzuganlage (1) befindliche externe Auswerteeinrichtung (25) übermittelt werden und wobei das Ableiten der Informationen in der Auswerteeinrichtung (25) durchgeführt wird.

7. Verfahren nach einem der vorangehenden Ansprüche, wobei für einen Fall, dass die abgeleiteten Änderungsinformationen Änderungen bei den Eigenschaften einer Tragmittelanordnung (9) angeben, gemäß denen eine Inspektion erforderlich ist, ein Benachrichtigungssignal ausgegeben wird.

8. Verfahren nach Anspruch 7, wobei das Benachrichtigungssignal eine Hinweisinformation betreffend die abgeleiteten Informationen über Veränderungen bei den Eigenschaften einer Tragmittelanordnung (9) enthält.

9. Tragmittelüberwachungsvorrichtung (27) zum Überwachen von Eigenschaften einer Tragmittelanordnung (9) in einer Aufzuganlage (1), wobei die Tragmittelanordnung (9) mehrere Tragmittel (11) aufweist, mittels derer eine Aufzugkabine (5) gehalten und zu verlagern ist,
**dadurch gekennzeichnet, dass** die Tragmittelüberwachungsvorrichtung (27) dazu konfiguriert ist, ein Verfahren gemäß einem der Ansprüche 1 bis 8 auszuführen oder zu steuern, die Tragmittelüberwachungsvorrichtung (27) weiter aufweisend:
an mehreren der Tragmitteln (11) jeweils zumindest einen Sensor (29) zum Messen von auf das jeweilige Tragmittel (11) wirkenden Zugkräften;
eine Auswerteeinrichtung (25) zum Ableiten von Informationen über Veränderungen bei den Eigenschaften der Tragmittelanordnung (9) durch Analysieren einer zeitlichen Entwicklung der gemessenen Zugkräfte.

10. Tragmittelüberwachungsvorrichtung nach Anspruch 9, wobei die Auswerteeinrichtung (25) extern und entfernt zu der Aufzuganlage (1) angeordnet ist.

11. Tragmittelüberwachungsvorrichtung nach einem der Ansprüche 9 und 10, wobei die Sensoren (29) jeweils in eine Anhängeeinrichtung (21) integriert sind, mit der eines der Tragmittel (11) an einer Befestigungsstruktur (39) angehängt werden kann.

## Claims

1. Method for monitoring properties of a support means arrangement (9) in an elevator system (1), the support means arrangement (9) having a plurality of support means (11) by means of which an elevator car (5) is supported and can be displaced, the method comprising:
measuring tensile forces acting on the support means (11); **characterized by** deriving change information indicating changes in the properties of the support means arrangement (9) by analyzing the progression over time of the measured tensile forces.

2. Method according to claim 1, wherein at least one of the following items of change information is derived by the analysis:
information about wear on a surface profiling (45) on at least one peripheral surface of a roller (16) deflecting one of the support means (11) and a contact surface of one of the support means (11);
information about wear on a traction surface (47) on at least one peripheral surface of a driving pulley (15) driving one of the support means (11) and a contact surface of one of the support means (11);
information about wear on guide components (41) guiding the elevator car (5) during a displacement of said car; and
information about wear of side guide structures (49) for guiding one of the support means (11), while it is deflected by a roller (16) when the support means (11) is displaced.

3. Method according to either of the preceding claims, wherein tensile forces acting on each of the individual support means (11) are measured and wherein the change information is derived by analyzing the progression over time of the measured tensile forces on the individual support means (11).

4. Method according to claim 3, wherein when the change information is derived, the progression over time of the measured tensile forces on different support means (11) is compared.

5. Method according to any of the preceding claims, wherein the information is derived by analyzing at least one parameter selected from the group comprising:
- a gradient of the progression over time of the measured tensile forces,
- a frequency spectrum of the progression over time of the measured tensile forces, and
- an amplitude of the progression over time of the measured tensile forces.

6. Method according to any of the preceding claims, wherein measured values obtained by measuring the tensile forces are transmitted to an external evaluation device (25) located remote from the elevator system (1) and wherein the information in the evaluation device (25) is derived.

7. Method according to any of the preceding claims, wherein in the case that the derived change information indicates changes in the properties of a support means arrangement (9) according to which an inspection is required, a notification signal is output.

8. Method according to claim 7, wherein the notification signal contains information relating to the derived information about changes in the properties of a support means arrangement (9).

9. Support means monitoring device (27) for monitoring properties of a support means arrangement (9) in an elevator system (1), wherein the support means arrangement (9) has a plurality of support means (11) by means of which an elevator car (5) is supported and can be displaced,
**characterized in that**
the support means monitoring device (27) is configured to carry out or control a method according to any of claims 1 to 8, the support means monitoring device (27) further comprising:
respectively at least one sensor (29) at a plurality of the support means (11) for measuring tensile forces acting on the respective support means (11); an evaluation device (25) for deriving information about changes in the properties of the support means arrangement (9) by analyzing a progression over time of the measured tensile forces.

10. Support means monitoring device according to claim 9, wherein the evaluation device (25) is arranged external to and remote from the elevator system (1).

11. Support means monitoring device according to any of claims 9 and 10, wherein the sensors (29) are each integrated in a hitching device (21) with which one of the support means (11) can be attached to a fastening structure (39).

## Revendications

1. Procédé permettant la surveillance de propriétés d'un agencement de moyens de support (9) dans un système d'ascenseur (1), dans lequel l'agencement de moyens de support (9) présente plusieurs moyens de support (11) au moyen desquels une cabine d'ascenseur (5) est maintenue et doit être déplacée, dans lequel le procédé présente :
la mesure de forces de traction agissant sur les moyens de support (11) ;
**caractérisé par** la déduction d'informations de changement, lesquelles indiquent des changements des propriétés de l'agencement de moyens de support (9), en analysant une évolution temporelle des forces de traction mesurées.

2. Procédé selon la revendication 1, dans lequel l'analyse permet de déduire au moins l'une des informations de changement suivantes :
informations sur l'usure au niveau d'un profilage de surface (45) au niveau d'au moins une surface circonférentielle d'un galet (16) renvoyant l'un des moyens de support (11) et d'une surface de contact de l'un des moyens de support (11) ;
informations sur l'usure au niveau d'une surface de traction (47) au niveau d'au moins une surface circonférentielle d'une poulie motrice (15) entraînant l'un des moyens de support (11) et d'une surface de contact de l'un des moyens de support (11) ;
informations sur l'usure au niveau de composants de guidage (41) guidant la cabine d'ascenseur (5) pendant un déplacement de celle-ci ; et
informations sur l'usure de structures de guidage latéral (49) pour le guidage de l'un des moyens de support (11) pendant que celui-ci est renvoyé par un galet (16) lors du déplacement du moyen de support (11).

3. Procédé selon l'une des revendications précédentes, dans lequel les forces de traction agissant sur chacun des moyens de support (11) individuels sont mesurées et dans lequel la déduction des informations de changement est effectuée en analysant une évolution temporelle des forces de traction mesurées sur les moyens de support (11) individuels.

4. Procédé selon la revendication 3, dans lequel, lors de la déduction des informations de changement, l'évolution temporelle des forces de traction mesurées sur différents moyens de support parmi les moyens de support (11) est comparée.

5. Procédé selon l'une des revendications précédentes, dans lequel les informations sont déduites en analysant au moins un paramètre choisi dans le groupe comprenant :
- un gradient de l'évolution temporelle des forces de traction mesurées,
- un spectre de fréquences de l'évolution temporelle des forces de traction mesurées, et
- une amplitude de l'évolution temporelle des forces de traction mesurées.

6. Procédé selon l'une des revendications précédentes, dans lequel des valeurs de mesure obtenues par la mesure des forces de traction sont transmises à un appareil d'évaluation (25) externe situé à distance du système d'ascenseur (1) et dans lequel la déduction des informations est effectuée dans l'appareil d'évaluation (25).

7. Procédé selon l'une des revendications précédentes, dans lequel, dans le cas où les informations de changement déduites indiquent des changements des propriétés d'un agencement de moyens de support (9) selon lesquels une inspection est nécessaire, un signal de notification est émis.

8. Procédé selon la revendication 7, dans lequel le signal de notification contient une information indicative concernant les informations déduites sur les changements des propriétés d'un agencement de moyens de support (9).

9. Dispositif de surveillance de moyens de support (27) permettant la surveillance de propriétés d'un agencement de moyens de support (9) dans un système d'ascenseur (1), dans lequel l'agencement de moyens de support (9) présente plusieurs moyens de support (11) au moyen desquels une cabine d'ascenseur (5) est maintenue et doit être déplacée,
**caractérisé en ce que**
le dispositif de surveillance de moyens de support (27) est configuré pour mettre en oeuvre ou commander un procédé conformément à l'une des revendications 1 à 8, le dispositif de surveillance de moyens de support (27) présentant en outre :
respectivement au moins un capteur (29) sur plusieurs moyens de support parmi les moyens de support (11) pour la mesure de forces de traction agissant sur le moyen de support (11) respectif ;
un appareil d'évaluation (25) pour la déduction d'informations sur les changements des propriétés de l'agencement de moyens de support (9) en analysant une évolution temporelle des forces de traction mesurées.

10. Dispositif de surveillance de moyens de support selon la revendication 9, dans lequel l'appareil d'évaluation (25) est externe et disposé à distance du système d'ascenseur (1).

11. Dispositif de surveillance de moyens de support selon l'une des revendications 9 et 10, dans lequel les capteurs (29) sont respectivement intégrés dans un appareil d'accrochage (21) avec lequel l'un des moyens de support (11) peut être accroché à une structure de fixation (39).
